# EUROPÄISCHE PATENTSCHRIFT

(11) **EP 1 810 932 B1**
(45) Veröffentlichungstag und Bekanntmachung des Hinweises auf die Patenterteilung: **30.09.2009**
(21) Anmeldenummer: 06025281.4
(22) Anmeldetag: 07.12.2006
(51) Int. Cl.: B65D 71/00, B65B 21/24

(54) **Gebinde sowie Verfahren und Vorrichtung zum Herstellen eines Gebindes**
Wrapper as well as method and device for the production of such a wrapper
Emballage ainsi que son procédé et l'appareil de fabrication

(30) Priorität: 23.01.2006 DE 102006003338
(43) Veröffentlichungstag der Anmeldung: 25.07.2007
(73) Patentinhaber: KHS AG, 44143 Dortmund (DE)
(72) Erfinder: Jörissen, Michael, 47551 Bedburg-Hau (Moyland) (DE); Koster, Christoph, 47533 Kleve (DE); Brüker, Alexander, 47546 Kalkar (Niedermörmter) (DE); Düpper, Josef, 47551 Bedburg-Hau (DE); Wilzeck, Reinhard, 47533 Kleve (DE)

(56) Entgegenhaltungen:
- EP-A- 1 344 721
- WO-A-99/59873
- DE-U1- 29 603 307
- FR-A1- 2 297 782
- US-A- 3 650 394

## Beschreibung

Die Erfindung bezieht sich auf ein Gebinde gemäß Oberbegriff Patentanspruch 1 sowie auch auf ein Verfahren und eine Vorrichtung zum Herstellen eines solchen Gebindes gemäß Oberbegriff Patentanspruch 12 bzw. 20.

Bekannt sind u.a. flaschenartige Behälter, welche an einem einer Behältermündung gegenüberliegenden Behälterboden eine Einbuchtung oder Vertiefung in der Form aufweisen, dass der Behälterboden an seiner Boden- oder Behälteraußenfläche konkav gewölbt ist. Behälter dieser Art sind insbesondere mit einem Volumen von 5 oder 10 Litern bekannt und dienen beispielsweise als Wasserbehälter für Mineral- oder Tafelwasser und sind im Verwendungsfall mit ihrer Mündung in einem Wasserspender aufgenommen bzw. befestigt.

In der Regel werden solche und andere Behälter zum Transport und/oder zur Lagerung und/oder zum Abverkauf zu Gebinden zusammengefasst, und zwar beispielsweise als sogenannte Multipacks, bei denen mehrere Behälter lediglich in einer Schrumpffolie eingeschrumpft zu einem Gebinde zusammengefasst sind, als sogenannte Trays, in denen mehrere Behälter auch ohne Folie auf einem Karton mit hochstehenden Ecken oder Wandbereichen angeordnet sind, als sogenannte Shrinktrays, bei denen mehrere Behälter auf einem wannenartigen Träger aus Pappe angeordnet und dort durch eine geschrumpfte Schrumpffolie gesichert sind, oder als sogenannte Shrinkpads, bei denen auf einem im Wesentlichen ebenen Träger aus Pappe mehrere Behälter durch eine geschrumpfte Schrumpffolie gesichert sind.

Beispiele für derartige Gebinde sind aus US 3650394, FR 2297782 oder EP 1344721 bekannt.

Nachteilig ist bei den bekannten Gebinden, insbesondere auch bei den bekannten Shrinktrays und Shrinkpads, dass eine stabile Stapelbildung aus diesen Gebinden, z.B. auf Paletten für den Transport und/oder die Lagerung, insbesondere auch höhere Gebindestapel nicht möglich sind, sich vielmehr beim Aufeinandersetzen der bekannten Gebinde sehr instabile Stapel ergeben.

Der Erfindung liegt die Aufgabe zugrunde, ein Gebinde aufzuzeigen, welches die genannten Nachteile vermeidet. Zur Lösung dieser Aufgabe ist ein Gebinde entsprechend dem Patentanspruch 1 ausgebildet. Ein Verfahren sowie eine Vorrichtung zum Herstellen der Gebinde sind Gegenstand der Patentansprüche 12 bzw.20.

Durch die erfindungsgemäße Gebindeausbildung ist es möglich, mehrere Gebinde zu einem Gebindestapel übereinander anzuordnen, und zwar derart, dass die Behälter eines unteren, von jeweils zwei im Gebindestapel aufeinander angeordneten Gebinden mit ihren oberen Behälterabschnitten durch die Trägeröffnungen des darüber liegenden Gebindes hindurch in einen Freiraum des darüber liegenden Gebindes hineinreichen, der (Freiraum) von dem konvexen Behälterboden des im Gebindestapel darüber liegenden Behälters gebildet ist. Hierdurch ergeben sich eine Vielzahl von Vorteilen.

Durch dieses Ineinandergreifen der Gebinde wird die Stabilität des Gebindestapels wesentlich erhöht, insbesondere wird ein seitliches Verrutschen der einzelnen Gebinde im Gebindestapel verhindert, zumindest erschwert.

Weiterhin wird durch die erfindungsgemäße Ausbildung der Gebinde bzw. durch das Ineinandergreifen der Gebinde die Höhe eines Gebindestapels reduziert, was ebenfalls zur Stabilität des Gebindestapels beiträgt oder aber die Möglichkeit schafft, bei einer vorgegebenen Maximalhöhe des Gebindestapels die Anzahl der in diesem Gebindestapel aufgenommenen Gebinde zu erhöhen.

Durch das Ineinandergreifen der Gebinde sind die Behälter an ihrem Hals- und Mündungsbereich vor Schädigungen geschützt.

Bei entsprechender Ausbildung der Trägeröffnungen hinsichtlich Größe und/oder Form kann weiterhin erreicht werden, dass die Gewichtskräfte im Gebindestapel nicht auf die Behältermündungen oder die dortigen Verschlüsse wirken, sondern beispielsweise auf den an die Behältermündung jedes Behälters anschließenden, sich in Richtung zum Behälterboden hin verbreiternden Schulterbereich oder aber auf einen am Behälter vorgesehenen Flansch oder Bund, wodurch die Belastung bzw. die Gefahr einer Beschädigung einzelner Behälter im Gewindestapel reduziert wird.

Weiterbildungen der Erfindung sind Gegenstand der Unteransprüche. Die Erfindung wird im Folgenden anhand der Figuren an einem Ausführungsbeispiel näher erläutert. Es zeigen:
- Fig. 1: in schematischer Darstellung und in Seitenansicht eine Verpackungseinheit oder Gebinde gemäß der Erfindung, zusätzlich mit einem einzelnen, neben dem Gebinde angeordneten Behälter in Form einer Flasche;
- Fig. 2: einen von mehreren übereinander gestapelten Gebinden gebildeten Gebindestapel;
- Fig. 3: eine Draufsicht auf den Boden eines Trägers des Gebindes der Figur 1;
- Fig. 4: und 5 in vergrößerter Darstellung ein Detail des Stapels der Figur 2 bei zwei unterschiedlichen Ausführungsformen;
- Fig. 6: und 7 in schematischer Darstellung die Funktionselemente einer Vorrichtung zum Herstellen der Gebinde der Figur 1 in Seitenansicht sowie in Draufsicht;
- Fig. 8: in Seitendarstellung eine detailliertere Darstellung eine Schrumpffolien-Perforier- und Zuführaggregates, zusammen mit einem bahnförmige Schrumpffolienmaterial sowie mit einer von diesem Material abgetrennte Schrumpffolien-Verpackungslänge.

In den Figuren sind 1 stark bauchige flaschenartige Behälter aus einem geeigneten Kunststoff, beispielsweise aus PET, die an der Unterseite ihres Bodens 2 stark konkav gewölbt sind. Derartige Behälter sind beispielsweise als Wasserbehälter mit einem Volumen von fünf oder zehn Litern bekannt.

Mehrere Behälter 1, d.h. bei der dargestellten Ausführungsform insgesamt neun Behälter 1 sind entsprechend der Figur 1 jeweils zu einem Gebinde 4 zusammengefasst, und zwar mit ihrem Behälterboden 2 auf einem Träger 5 bzw. auf dem Boden 6 dieses Trägers 5 aufstehend in drei Reihen parallel zu den Längsseiten des in Draufsicht (Figur 3) rechteckförmigen Trägers 5 und mit jeweils drei Behältern 1 in jeder Reihe angeordnet. Die Behälter 1 sind mit ihrer Behälterachse BA senkrecht zur Ebene des Trägerbodens 6 orientiert.

Der Träger 5, der beispielsweise aus einem ein- oder mehrlagigen Karton besteht, ist bei der dargestellten Ausführungsform als wannenartiges Tray mit einem über den Trägerboden 6 vorstehenden umlaufenden Trägerrand 7 versehen, über den die Behälter 1 allerdings nach oben vorstehen. Das Gebinde 4 weist weiterhin eine geschrumpfte Schrumpffolie 8 auf, die den Träger 5 an der Unterseite seines Trägerbodens 6 und außen am Trägerrand 7 sowie auch die Behälter 1 an ihrem über den Träger 5 vorstehenden Bereich, insbesondere auch im Bereich ihrer Behältermündungen 3 dicht umschließt und das Gebinde so zusammenhält. Insoweit entspricht das Gebinde 4 herkömmlichen Gebinde.

Eine Besonderheit des Gebindes 4 besteht darin, dass im Trägerboden 6 für jeden Behälter 1 und mit dessen Behälterachse BA achsgleich oder annähernd achsgleich eine bei der dargestellten Ausführungsform kreisförmige Trägeröffnung 9 eingebracht ist. Der Trägerboden 6 weist insgesamt neun derartige Trägeröffnungen 9 auf, die wiederum in drei Reihen parallel zu den längeren Seiten des Trägers 5 und mit jeweils drei Trägeröffnungen 9 in jeder Reihe vorgesehen sind.

Eine weitere Besonderheit des Gebindes 4 besteht darin, dass die Trägeröffnungen 9 von der Schrumpffolie 8 freigehalten sind, wie dies insbesondere auch in den Figuren 4 und 5 deutlich dargestellt ist. Dieses Freihalten ist dadurch erreicht, dass die Schrumpffolie 8 bzw. das bahnförmige Schrumpffolienmaterial 8a (Figuren 6-8) vor dem Umschließen des jeweiligen Trägers 5 und der in diesem Träger eingesetzten Behälter 1 mit diesem Material und vor dem Schrumpfen passend und teilungsgerecht perforiert, d.h. mit einer Vielzahl von Folienöffnungen 10 versehen wird. Das Einbringen der Folienöffnungen 10 in das bahnförmige Schrumpffolienmaterial 8a kann auf verschiedenste Weise erfolgen, beispielsweise durch Ausschneiden oder Ausstanzen mit einer entsprechenden Schneid- oder Stanzvorrichtung, durch Laserschneiden usw. Weiterhin kann das Einbringen der Folienöffnungen 10 auch in unterschiedlichster Form erfolgen, beispielsweise durch komplettes Ausschneiden der jeweiligen Folienöffnung 10 oder aber nur durch teilweises Ausschneiden, so dass dann im Bereich der jeweiligen Folienöffnung 10 ein diese Öffnung freigebender lappenartiger Folienrest 11 an der Schrumpffolie 8 verbleibt, wie dies in den Figur 4 und 6 angedeutet ist, wobei der Folienrest 11 in der Figur 4 nur verkürzt dargestellt ist. Diese Art des Einbringens der Folienöffnungen 10 hat den Vorteil, dass in der für das Einbringen der Folienöffnungen 10 verwendeten Vorrichtung keine losen Material- oder Folienreste anfallen, insbesondere auch nicht die Gefahr besteht, dass solche Folienreste in einer Anlage oder Vorrichtung zum Herstellen der Gebinde 4 Störungen verursachen.

Sofern das Ausschneiden der Folienöffnungen 10 vollständig erfolgt, werden die dabei anfallenden Folienreste in geeigneter Weise entfernt, beispielsweise durch Absaugen, unter Verwendung eines geeigneten Förderelementes, beispielsweise Förderband usw.

Wie die Figuren 2 und 4 zeigen, hat die beschriebene Ausbildung der Gebinde 4 u.a. den Vorteil, dass mehrere derartige Gebinde 4 zu einem Gebindestapel 12 übereinander gestapelt werden können, wobei mit Ausnahme des obersten Gebindes 4 in diesem Gebindestapel 12 die Behälter 1 jedes Gebindes 4 mit ihrem oberen, die Behältermündung 3 aufweisenden Behälterabschnitt durch die Öffnungen 9 und 10 in Freiräume 2.1 des darüber liegenden Gebindes 4 hineinreichen, die von den konkav gewölbten Behälterböden 2 des jeweils darüber angeordneten Behälters 1 gebildet sind, so dass sich hierdurch ein insbesondere auch für den Transport und/oder die Lagerung und/oder den Abverkauf stabiler Gebindestapel 12 ergibt, der dann üblicherweise auf einer nicht dargestellten Palette angeordnet ist.

Mit Ausnahme der Behälter 1 des obersten Gebindes 4 liegen die Behälter 1 mit ihrer Behältermündung 3 jeweils gegen den Behälterboden 2 eines im Gebindestapel 12 darüber liegenden Behälters 1 an. Grundsätzlich besteht aber auch die Möglichkeit, durch entsprechende Anpassung zumindest der Trägeröffnungen 9 dafür zu sorgen, dass sich die Träger 5 (mit Ausnahme des untersten Trägers 5) im Gebindestapel 12 mit dem Rand der Trägeröffnungen 9 jeweils an dem sich erweiternden Bereich der Behälter 1 (Brustbereich der Behälter) abstützen, so dass die Behältermündungen jeweils von dem Behälterboden des im Gebindestapel 12 darüber liegenden Behälters 1 beabstandet und somit von Kräften entlastet sind. Dies ist in der Figur 5 links dargestellt. Wie in der Figur 5 rechts dargestellt, ist eine Entlastung der Behältermündungen 3 u.a. auch dadurch möglich, dass die Behälter 1 an einem oberen Behälterbereich, beispielsweise im Bereich ihrer Behältermündung 3 mit einem radial überstehenden Rand oder Flansch 13 versehen ist, der dann zur Anlage bzw. Abstützung des im Gebindestapel 12 jeweils darüber liegenden Trägers 5 am Rand der betreffenden Trägeröffnung 9 dient.

Eine Entlastung ist der Behältermündungen 3 ist aber auch dadurch möglich, dass sich die Behälter 1 auf einem im Wesentlichen horizontal verlaufendem Schulter- oder Kopfbereich des Behälters abstützen, wobei dieses Abstützen beispielsweise nahe zu vollflächig erfolgen kann. Dabei wird lediglich der Mündungsbereich von der Belastung durch den aufstützenden Behälter 1 ausgespart.

Die Figuren 6 und 7 zeigen sehr schematisch die Funktionselemente einer Maschine oder Vorrichtung zum Herstellen der Gebinde 4. Das bahnförmiges Folienmaterial 8a wird von einer Vorratsrolle 14 in einer Transportrichtung A abgezogen und in einer Perforierstation 15 teilungsgerecht perforiert bzw. gelocht, d.h. mit den Folienöffnungen 10 durch teilweises Ausschneiden versehen, so dass in der vorstehend beschriebenen Weise die beim Ausschneiden erzeugten lappenartigen Folienreste 11 an dem bahnförmigen Folienmaterial 8a verbleiben.

Im Anschluss daran wird das bahnförmigen Folienmaterial einer Schneidstation 16 zugeführt, in der von diesem jeweils bezogen auf die Folienöffnungen 10 rapportgenau die für die Schrumpffolie 8 benötigte Schrumpffolien-Verpackungslänge 8b abgetrennt wird. Die wird dann der eigentlichen Verpackstation 17 zum Umhüllen des jeweiligen Trägers 5 mit den Behältern 1 (Einschlagvorgang) und zum Aufschrumpfen auf den Träger 5 und die Behälter 1 durch Erhitzen zugeführt wird.

In der Verpackungsmaschine 17 ist durch entsprechende Mittel dafür gesorgt, dass beim Umhüllen die perforierte oder gelochte Schrumpffolien-Verpackungslänge 8b teilungsgerecht zugeführt und unter den Trägerboden 6 so eingeführt wird, dass jede Folienöffnung 10 zumindest annähernd deckungsgleich mit einer Trägeröffnung 9 liegt. Weiterhin ist in der Verpackungsmaschine 17 durch entsprechende Mittel, beispielsweise durch mechanische Umleger und/oder eine Luftströmung dafür gesorgt, dass bei mit der gelochten Schrumpffolien-Verpackungslänge 8b umhüllten Träger und Behältern 1 die Folienreste 11 zuverlässig seitlich von der jeweiligen Öffnung 9 bzw. 10 angeordnet sind. Durch das Umlegen der Folienreste 11 werden diese also an eine unkritische Stelle des jeweiligen Gebindes 4 befördert und dort während bzw. durch den Schrumpfvorgang in ihrer Größe in ausreichendem Maße reduziert und/oder an dieser unkritischen Stelle während des Schrumpfprozesses mit der benachbarten Folie verklebt, so dass die Trägeröffnungen 9 und 10 zuverlässig von den Folienresten 11 freigehalten sind.

Die Figur 8 zeigt näher im Detail ein die Perforierstation 15 und die Schneidstation 16 aufweisendes Perforier- und Zuführaggregat 18, zusammen mit dem bahnförmigen Folienmaterial 8a und der von diesem Folienmaterial jeweils abgetrennten Schrumpffolien-Verpackungslänge 8b.

Die Perforierstation 15 besteht bei dieser Ausführungsform aus zwei plattenförmigen Werkzeugträgern 19, die parallel zueinander angeordnet sind und zwischen sich einen Werkzeugspalt bilden, durch den das bahnförmige Folienmaterial 8a hindurchgeführt wird. Durch einen Antrieb bestehend aus einem Getriebemotor 20 und aus mehreren von diesem angetriebenen Excentern 21 sind die beiden Werkzeugträger 19 für eine schwingende und kreisende Bewegung angetrieben, und zwar in der Art, dass sich die Werkzeugträger 19 im Verlauf dieser Bewegung aufeinander zu, dann in ihrem einander benachbarten Zustand in einem Arbeitshub parallel zueinander und in Transportrichtung A des Folienmaterials 8a, dann wieder voneinander weg und dann einem Rückhub voneinander beabstandet entgegen der Transportrichtung A des Folienmaterials 8a bewegen. An ihrer einander zugewandten Seiten sind die Werkzeugträger 19 mit entsprechenden, das Schneiden der Folienöffnungen 10 bewirkenden Werkzeugen 22 versehen.

In Transportrichtung A folgt auf diese Perforierstation 15 die Schneidstation 16, in der von dem perforierten Folienmaterial 8a die jeweilige Schrumpffolien-Verpackungstänge 8b abgetrennt wird. Um hierbei die teilungsgerechte Anordnung der Folienöffnungen 10 in Bahnlängsrichtung zu erreichen, ist vor der Schneidstation 16 eine Rapportverstellung 24 vorgesehen, mit der die jeweils zwischen der Perforierstation 15 und der Schneidstation 16 befindliche Länge des bahnförmigen Folienmaterials 8a sensorgesteuert so eingestellt werden kann, dass das Abtrennen der Schrumpffolien-Verpackungslänge 8b mit hoher Raportgenauigkeit in Bezug auf die Folienöffnungen 10 erfolgt. Über eine auf die Schneidstation 16 folgende Förderstrecke 25 werden die Schrumpffolien-Verpackungslängen 8b der Verpackungsmaschine 17 zugeführt, aus der die fertiggestellten Gebinde 4 dann in Richtung des Pfeils B der Figur 8 abtransportiert werden.

Erfindungsgemäß ist ebenfalls vorgesehen, die Schrumpffolie 8 nicht nur im Bereich der Trägeröffnungen 9 mit Folienöffnungen 10 zu versehen. Viel mehr ist ebenfalls vorgesehen, die Schrumpffolie 8 auch im Bereich der Behältermündungen 3 mit Folienöffnungen 10 zu versehen, so dass die Behältermündung 3 beim Eintauchen in den konkav gewölbten Behälterboden 2 nicht durch zwischen benachbarten Behältern 1 straff gespannte, geschrumpfte Schrumpffolie 8 behindert wird.

Ebenfalls ist erfindungsgemäß vorgesehen, hinsichtlich der Entfernung der Folienreste 11 nicht nur ein vollständiges Entfernen oder aber ein vollständiges Belassen vorzusehen. Es ist vielmehr vorgesehen, auch beliebige Kombinationen von Belassen oder Entfernen vorzunehmen. So ist es z.B. von besonderem Vorteil, die Folienreste 11 im Bereich der Behältermündung 3 zu entfernen, da es in diesem Bereich durch geschrumpfte und verklebte Folienreste 11 gelegentlich zu unschönen, das ästhetische Empfinden des Verbrauchers störende Anhaftungen kommt.

Es versteht sich von selbst, dass Scheiden bzw. Stanzen des bahnförmigen Folienmaterials 8a auf alle bekannten, für diesen Anwendungsfall geeigneten Arten erfolgen kann, ohne dass der Schutzumfang der vorliegenden Anmeldung verlassen wird.

## Patentansprüche

1. Gebinde bestehend aus wenigstens zwei flaschenartigen Behältern (1), die mit einem an der Behälteraußenseite konkaven Behälterboden (2) auf einem Träger (5) aufstehend angeordnet und auf diesem Träger (5) durch eine aufgeschrumpfte Schrumpffolie (8) gesichert sind, wobei im Träger (5) im Bereich jedes Behälters (1) eine Trägeröffnung (9) derart vorgesehen ist, dass jeder an einer Trägeröffnung (9) angeordnete Behälter (1) mit seinem Behälterboden (2) an einem die Trägeröffnung (9) umgebenden Trägerbereich aufsteht, so dass bei wenigstens zwei zu einem Gebindestapel (12) übereinander angeordneten Gebinden (4) die Behälter (1) eines unteren Gebindes (4) jeweils mit ihrem oberen Behälterbereich (3) durch eine der Trägeröffnungen (9) des darüber liegenden Gebindes (4) in einen von den konkaven Behälterboden (2) eines dortigen Behälters (1) gebildeten Freiraum (2.1) hineinreichen, **dadurch gekennzeichnet, dass** der Träger (5) ebenfalls von der aufgeschrumpfte Schrumpffolie (8) umschlossen ist, und dass die aufgeschrumpfte Schrumpffolie (8) Folienöffnungen (10) deckungsgleich oder annähernd deckungsgleich mit den Trägeröffnungen (9) und/oder den Behältermündungen (3) aufweist.

2. Gebinde nach Anspruch 1, **dadurch gekennzeichnet, dass** die Behälter (1) auf dem Träger (5) in mehreren Reihen angeordnet sind, und jede Reihe mehrere Behälter (1) aufweist.

3. Gebinde nach Anspruch 2, **dadurch gekennzeichnet, dass** die Behälter (1) auf dem Träger (5) in drei Reihen mit jeweils drei Behältern (1) angeordnet sind.

4. Gebinde nach einem der vorhergehenden Ansprüche, **dadurch gekennzeichnet, dass** die Folienöffnungen (10) durch vollständiges Ausschneiden eingebracht sind.

5. Gebinde nach einem der vorhergehenden Ansprüche, **dadurch gekennzeichnet, dass** die Folienöffnungen (10) durch teilweises Ausschneiden eingebracht sind.

6. Gebinde nach Anspruch 5, **dadurch gekennzeichnet, dass** der beim teilweisen Ausschneiden oder Ausstanzen der Folienöffnungen (10) an der Folie jeweils verbleibende Folienrest (11) seitlich von der Trägeröffnung (9) angeordnet ist.

7. Gebinde nach einem der vorhergehenden Ansprüche, **dadurch gekennzeichnet, dass** die Trägeröffnungen (9) hinsichtlich Form und/oder Größe so ausgebildet sind, dass in einem Gebindestapel (12) aus wenigstens zwei Gebinden (4) die Behälter (1) eines unteren Gebindes jeweils mit dem oberen, durch eine Trägeröffnung (9) hindurchreichenden Behälterbereich, beispielsweise mit der Behältermündung (3) gegen Behälterboden (2) eines Behälters (1) des darüber liegenden Gebindes (4) anliegen.

8. Gebinde nach einem der vorhergehenden Ansprüche, **dadurch gekennzeichnet, dass** die Trägeröffnungen (9) hinsichtlich Form und/oder Größe so ausgebildet sind, dass in einem Gebindestapel (12) aus wenigstens zwei Gebinden (4) der Träger (5) eines oberen Gebindes (4) sich im Bereich seiner Trägeröffnungen (9) und/oder mit dem Trägerboden (6) auf den Behältern (1) des darunter liegenden Gebindes (4) abstützt.

9. Gebinde nach einem der vorhergehenden Ansprüche, **dadurch gekennzeichnet, dass** der Träger (5) plattenförmig ausgebildet ist.

10. Gebinde nach einem der vorhergehenden Ansprüche, **dadurch gekennzeichnet, dass** der Träger mit einem die Trägeröffnungen (9) aufweisenden Trägerboden (6) und mit einem über den Trägerboden vorstehenden Trägerrand (7) ausgebildet ist.

11. Gebindestard nach einem der vorhergehenden Ansprüche **dadurch gekennzeichnet, dass** wenigstens zwei Gebinde (4) (12) übereinander angeordnet sind.

12. Verfahren zum Herstellen eines Gebindes nach einem der vorhergehenden Ansprüche, **dadurch gekennzeichnet, dass** eine mit den Folienöffnungen (10) versehene Schrumpffolien-Verpackungslänge (8b) eines beispielsweise bahnförmigen Schrumpffolienmaterials (8a) durch Umhüllen auf die Unterseite des mit den Trägeröffnungen (9) versehenen Träger (5) sowie auf die auf diesem Träger angeordneten Behälter (1) derart aufgebracht wird, dass die Folienöffnungen (10) deckungsgleich oder annähernd deckungsgleich mit den Trägeröffnungen (9) und/oder den Behältermündungen (3) liegen, und dass anschließend das Ein- oder Aufschrumpfen des Folienmaterials zur Bildung der den Träger (5) und die Behälter (1) umschließenden geschrumpften Schrumpffolie (8) erfolgt.

13. Verfahren nach Anspruch 12, **dadurch gekennzeichnet, dass** zur Bildung der mit den Folienöffnungen (10) versehenen Schrumpffolien-Verpackungslänge (8b) das bahnförmiges Folienmaterial (8a) durch Stanzen oder Schneiden mit diesen Folienöffnungen (10) versehen, und dass anschließend von diesem Folienmaterial (8a) rapportgenau die jeweilige Schrumpffolien-Verpackungslänge (8b) abgetrennt wird.

14. Verfahren nach Anspruch 12 oder 13, **dadurch gekennzeichnet, dass** die Folienöffnungen (10) durch Schneiden oder Stanzen mit einem Schneid- oder Stanzwerkzeug erzeugt werden.

15. Verfahren nach einem der vorhergehenden Ansprüche, **dadurch gekennzeichnet, dass** die Folienöffnungen (10) durch Laser-Schneiden erzeugt werden.

16. Verfahren nach einem der vorhergehenden Ansprüche, **dadurch gekennzeichnet, dass** das Schneiden oder Stanzen der Folienöffnungen (10) vollständig erfolgt.

17. Verfahren nach einem der vorhergehenden Ansprüche, **dadurch gekennzeichnet, dass** das Schneiden oder Stanzen der Folienöffnungen (10) jeweils nur teilweise derart erfolgt, dass ein hierbei erzeugte die Folienöffnung freigebender Folienrest (11) an dem Folienmaterial (8a) verbleibt.

18. Verfahren nach Anspruch 17, **dadurch gekennzeichnet, dass** die Folienreste (11) vor dem Ein- oder Aufschrumpfvorgang des Folienmaterials (8a) oder der Schrumpffolien-Verpackungslänge (8b) so orientiert oder umgelegt werden, dass sie sich seitlich von der jeweiligen Folienöffnung (10) und Trägeröffnung (9) befinden.

19. Verfahren nach Anspruch 18, **dadurch gekennzeichnet, dass** das Umlegen mechanisch, beispielsweise durch Umleger oder Führungsflächen und/oder durch einen Luftstrom erfolgt.

20. Vorrichtung zum Herstellen von Gebinden nach einem der Ansprüche 1-11. mit einer Verpackungsstation (17) zum Aufbringen des Schrumpffolienmaterials oder einer Schrumpffolien-Verpackungslänge (8b) auf den jeweiligen, mit den Behältern (1) und den Trägeröffnungen (9) versehenen Träger (5), der (Verpackungsstation) das Schrumpffolienmaterial (8a, 8b) von einem Vorrat (14) zugeführt wird, **dadurch gekennzeichnet, dass** der Verpackungsstation (19) in einer Zuführrichtung (A) des Schrumpffolienmaterials (8a, 8b) vorausgehend eine Perforierstation (15) zum Einbringen der Folienöffnungen (10) in das von dem Vorrat (14) abgezogene bahnförmige Schrumpffolienmaterial (8a) vorgesehen ist.

21. Vorrichtung nach Anspruch 20, **dadurch gekennzeichnet, dass** auf die Perforierstation (15) in Transportrichtung (A) des Schrumpffolienmaterials (8a) folgend eine Schneidstation (16) zum Abtrennen der jeweiligen Schrumpffolien-Verpackungslänge (8b) vorgesehen ist.

22. Vorrichtung nach einem der vorhergehenden Ansprüche, **dadurch gekennzeichnet, dass** zwischen der Perforierstation (15) und der Schneidstation (16) eine Rapportverstellung (24) vorgesehen ist.

## Claims

1. Packaging unit comprising at least two bottle-like containers (1), which are positioned standing upright with their container bottom, which is concave on the outside, on a support (5), and are secured on said support (5) by a shrunk-on shrink film (8), wherein a support opening (9) is provided in the support (5) in the region of each container (1) in such a manner that each container (1) positioned at a support opening (9) stands with its container bottom (2) on a support region surrounding the support opening (9) such that where there are at least two packaging units (4) positioned one on top of the other forming a packaging unit stack (12), the containers (1) of a bottom packaging unit (4) each extend with their upper container region (3) through one of the support openings (9) of the packaging units (4) located thereabove into a space (2.1) formed by the concave container bottom (2) of a container (1) at that location, **characterized in that** the support (5) is also surrounded by the shrunk-on shrink film (8), and **in that** the shrunk-on shrink film (8) has film openings (10) congruently or approximately congruently with the support openings (9) and/or the container mouths (3).

2. Packaging unit according to Claim 1, **characterized in that** the containers (1) are positioned on the support (5) in a plurality of rows, and each row has a plurality of containers (1).

3. Packaging unit according to Claim 2, **characterized in that** the containers (1) are positioned on the support (5) in three rows each with three containers (1).

4. Packaging unit according to one of the preceding claims, **characterized in that** the film openings (10) are produced by cutting them out completely.

5. Packaging unit according to one of the preceding claims, **characterized in that** the film openings (10) are produced by cutting them out partially.

6. Packaging unit according to Claim 5, **characterized in that** the film residue (11) that remains on the film in each case when the film openings (10) are cut out or punched out, is positioned to the side of the support opening (9).

7. Packaging unit according to one of the preceding claims, **characterized in that** the support openings (9) are designed with respect to form and/or size so that in a packaging unit stack (12) made of at least two packaging units (4), each of the containers (1) of a bottom packaging unit, with their upper container region that extends through a support opening (9), for instance with the container mouth (3), abut against the container bottom (2) of a container (1) of the packaging unit (4) that is located thereabove.

8. Packaging unit according to one of the preceding claims, **characterized in that** the support openings (9) are designed with respect to form and/or size so that in a packaging unit stack (12) made of at least two packaging units, the support (5) of an upper packaging unit (4) is supported in the region of its support openings (9) and/or by the support bottom (6) on the containers (1) of the packaging unit (4) that is located therebelow.

9. Packaging unit according to one of the preceding claims, **characterized in that** the support (5) is plate-shaped.

10. Packaging unit according to one of the preceding claims, **characterized in that** the support is designed with a support bottom (6) that has the container openings (9) and with a support edge (7) that protrudes above the support bottom.

11. Packaging unit stack, **characterized in that** at least two packaging units (4) according to one of the preceding claims are positioned one above the other.

12. Method of producing a packaging unit according to one of the preceding claims, **characterized in that** a packaging length (8b) of shrink film of a strip-shaped shrink film material (8a), for instance, said packaging length of shrink film being provided with the film openings (10), is wrapped around the underside of the support (5) that is provided with the openings (9) and around the containers (1) that are positioned on said support, in such a manner that the film openings (10) are congruent or approximately congruent with the support openings (9) and/or the container mouths (3), and **in that** the film material is subsequently shrunk to form the shrunk shrink film (8) that surrounds the support (5) and the containers (1).

13. Method according to Claim 12, **characterized in that** to form the packaging length of shrink film (8b) provided with the film openings (10), the strip-shaped film material (8a) is provided with said film openings (10) by means of punching or cutting, and **in that** the respective packaging length of shrink film (8b) is subsequently separated from said film material (8b) in a precise repeated manner.

14. Method according to Claim 12 or 13, **characterized in that** the film openings (10) are created by cutting or punching with a cutting or punching tool.

15. Method according to one of the preceding claims, **characterized in that** the film openings (10) are created by laser cutting.

16. Method according to one of the preceding claims, **characterized in that** the film openings are cut out or punched out completely.

17. Method according to one of the preceding claims, **characterized in that** the film openings (10) are cut out or punched out only in a partial manner, and **in that** a film residue (11) that is created at the same time and exposes the film opening remains on the film material (8a).

18. Method according to Claim 17, **characterized in that** before the process of shrinking the film material (8a) or the packaging length of the shrink film (8b), the film residue is oriented or moved so that it is situated to the side of the respective film opening (10) and support opening (9).

19. Method according to Claim 18, **characterized in that** the moving is effected in a mechanical manner, for instance through relocating means or guiding faces and/or by means of an air flow.

20. Device for producing packaging units according to one of Claims 1-11, said device including a packaging station (1) for applying the shrink film material or a packaging length of shrink film (8b) onto the respective support (5) that is provided with the containers (1) and the support openings (9), the shrink film material (8a, 8b) being supplied to the packaging station from a hopper (14), **characterized in that** a perforating station (15) for providing the film openings (10) in the strip-shaped shrink foil material (8a) separated from the hopper (14) is provided upstream of the packaging station (19) in a supplying direction (A) of the shrink film material (8a, 8b).

21. Device according to Claim 20, **characterized in that** a cutting station (16) for separating the respective packaging length (8b) of shrink foil is provided downstream of the perforating station (15) in the direction of transport (A) of the shrink film material (8a).

22. Device according to one of the preceding claims, **characterized in that** a repeat adjustment means (24) is provided between the perforating station (15) and the cutting station (16).

## Revendications

1. Emballage comprenant au moins deux récipients (1) de type bouteille, qui sont disposés avec leur fond (2) concave sur le côté extérieur du récipient verticalement sur un support (5) et qui sont immobilisés sur ledit support (5) par un film rétractable (8) rétracté, sachant que dans le support (5), dans la zone de chaque récipient (1), est prévue une ouverture (9), de telle sorte que chaque récipient (1), disposé sur une ouverture (9) du support, est posé avec son fond (2) sur une zone du support entourant l'ouverture (9) du support, de telle sorte que, en présence d'au moins deux emballages (4) superposés pour former une pile d'emballages (12), les récipients (1) d'un emballage (4) inférieur passent chacun avec leur partie supérieure (3) à travers une des ouvertures (9) du support de l'emballage (4) disposé au-dessus et s'engagent dans un dégagement (2.1) formé par le fond (2) concave d'un récipient (1) situé à cet emplacement, **caractérisé en ce que** le support (5) est également entouré par un film rétractable (8) rétracté, et **en ce que** ledit film rétractable (8) rétracté comporte des ouvertures (10) qui coïncident ou coïncident à peu près avec les ouvertures (9) du support et/ou les bouches (3) des récipients.

2. Emballage selon la revendication 1, **caractérisé en ce que** les récipients (1) sont disposés en plusieurs rangées sur le support (5), et chaque rangée comporte plusieurs récipients (1).

3. Emballage selon la revendication 2, **caractérisé en ce que** les récipients (1) sont disposés sur le support (5) en trois rangées contenant chacune trois récipients (1).

4. Emballage selon l'une quelconque des revendications précédentes, **caractérisé en ce que** les ouvertures (10) du film sont réalisées par découpe complète.

5. Emballage selon l'une quelconque des revendications précédentes, **caractérisé en ce que** les ouvertures (10) du film sont réalisées par découpe partielle.

6. Emballage selon la revendication 5, **caractérisé en ce que**, en cas de découpe partielle ou de poinçonnage partiel des ouvertures (10) du film, le reste de film (11), subsistant dans chaque cas contre le film, est disposé latéralement par rapport à l'ouverture (9) du support.

7. Emballage selon l'une quelconque des revendications précédentes, **caractérisé en ce que** les ouvertures (9) du support sont réalisées en forme et/ou en dimension de telle sorte que dans une pile d'emballages (12) formée par au moins deux emballages (4), les récipients (1) d'un emballage inférieur sont chacun en appui par leur zone supérieure, telle que la bouche (3) du récipient, passant à travers une ouverture (9) du support, contre le fond (2) d'un récipient (1) de l'emballage (4) situé au-dessus.

8. Emballage selon l'une quelconque des revendications précédentes, **caractérisé en ce que** les ouvertures (9) du support sont réalisées en forme et/ou en dimension de telle sorte que dans une pile d'emballages (12) formée par au moins deux emballages (4), le support (5) d'un emballage (4) supérieur prend appui dans la zone de ses ouvertures (9) et/ou avec son fond (6) sur les récipients (1) de l'emballage (4) situé en dessous.

9. Emballage selon l'une quelconque des revendications précédentes, **caractérisé en ce que** le support (5) est réalisé en forme de plateau.

10. Emballage selon l'une quelconque des revendications précédentes, **caractérisé en ce que** le support est réalisé avec un fond (6), muni des ouvertures (9) du support, et avec un bord (7) en saillie au-dessus du fond du support.

11. Pile d'emballages, **caractérisée en ce qu'**au moins deux emballages (4) selon l'une des revendications précédentes sont superposés.

12. Procédé de réalisation d'un emballage selon l'une quelconque des revendications précédentes, **caractérisé en ce qu'**une longueur d'empaquetage (8b), munie des ouvertures (10) du film, d'un film rétractable (8a), par exemple en forme de bande, est posée sur la face inférieure du support (5), muni des ouvertures (9), et sur les récipients (1), disposés sur ledit support, en enveloppant ceux-ci, de telle sorte que les ouvertures (10) du film coïncident ou coïncident à peu près avec les ouvertures (9) du support et/ou les bouches (3) des récipients, et **en ce que**, ensuite, se produit le rétrécissement ou la rétraction du film pour former le film rétractable (8) rétracté enveloppant le support (5) et les récipients (1).

13. Procédé selon la revendication 12, **caractérisé en ce que** pour former la longueur d'empaquetage (8b), munie des ouvertures (10) du film, d'un film rétractable (8a) en forme de bande, les ouvertures (10) du film sont formées par découpe ou poinçonnage, et **en ce que**, ensuite, la longueur d'empaquetage (8b) de film rétractable correspondante est coupée dans ledit film (8a) exactement selon le rapport de dessin.

14. Procédé selon la revendication 12 ou 13, **caractérisé en ce que** les ouvertures (10) du film sont réalisées par découpe ou poinçonnage avec un outil de coupe ou un outil de poinçonnage.

15. Procédé selon l'une quelconque des revendications précédentes, **caractérisé en ce que** les ouvertures (10) du film sont réalisées par coupe au laser.

16. Procédé selon l'une quelconque des revendications précédentes, **caractérisé en ce que** les ouvertures (10) du film sont complètement découpées ou poinçonnées.

17. Procédé selon l'une quelconque des revendications précédentes, **caractérisé en ce que** les ouvertures (10) du film sont découpées ou poinçonnées seulement partiellement, de telle sorte qu'un reste de film (11), libérant l'ouverture du film ainsi réalisée, subsiste sur le film (8a).

18. Procédé selon la revendication 17, **caractérisé en ce que**, avant le processus de rétrécissement ou de rétraction du film (8a) ou de la longueur d'empaquetage (8b) du film rétractable, les restes de film (11) sont orientés ou repliés de telle sorte qu'ils se situent latéralement par rapport à l'ouverture (10) du film concernée et l'ouverture (9) du support concernée.

19. Procédé selon la revendication 18, **caractérisé en ce que** le pliage est effectué mécaniquement, par exemple par une plieuse ou des surfaces de guidage, et/ou par un flux d'air.

20. Dispositif de réalisation d'emballages selon l'une quelconque des revendications 1 à 11, comportant un poste d'emballage (17) pour poser le film rétractable ou une longueur d'empaquetage (8b) du film rétractable sur le support (5) respectif, muni des récipients (1) et des ouvertures (9) du support, le film rétractable (8a, 8b) étant acheminé vers celui-ci (le poste d'emballage) à partir d'un dispositif d'alimentation (14), **caractérisé en ce que**, en amont du poste d'emballage (19) par référence à une direction de défilement (A) du film rétractable (8a, 8b), est prévu un poste de perforation (15) pour la réalisation des ouvertures (10) dans le film rétractable (8a) en forme de bande, déroulé du dispositif d'alimentation (14).

21. Dispositif selon la revendication 20, **caractérisé en ce que**, en aval du poste de perforation (15) par référence à la direction de défilement (A) du film rétractable (8a), est prévu un poste de coupe (16) pour couper la longueur d'empaquetage (8b) respective dans le film rétractable.

22. Dispositif selon l'une quelconque des revendications précédentes, **caractérisé en ce qu'**un réglage de rapport de dessin (24) est prévu entre le poste de perforation (15) et le poste de coupe (16).
